# EUROPÄISCHE PATENTSCHRIFT

(11) **EP 3 689 474 B1**
(45) Veröffentlichungstag und Bekanntmachung des Hinweises auf die Patenterteilung: **31.03.2021**
(21) Anmeldenummer: 20164222.0
(22) Anmeldetag: 01.12.2017
(51) Int. Cl.: B05B 15/50, B05B 15/531, B05B 15/40, B05B 12/08, B05B 12/14, B05B 15/55

(54) **BESCHICHTUNGSEINRICHTUNG UND ZUGEHÖRIGES BETRIEBSVERFAHREN**
COATING DEVICE AND CORRESPONDING COATING METHOD
DISPOSITIF DE REVÊTEMENT ET PROCÉDÉ DE FONCTIONNEMENT ASSOCIÉ

(30) Priorität: 14.12.2016 DE 102016014951
(43) Veröffentlichungstag der Anmeldung: 05.08.2020
(62) Teilanmeldung aus: 17808445.5
(73) Patentinhaber: Dürr Systems AG, 74321 Bietigheim-Bissingen (DE)
(72) Erfinder: Fritz, Hans-Georg, 73760 Ostfildern (DE); Wöhr, Benjamin, 74363 Eibensbach (DE); Kleiner, Marcus, 74354 Besigheim (DE); Bubek, Moritz, 71640 Ludwigsburg (DE); Beyl, Timo, 74354 Besigheim (DE); Herre, Frank, 71739 Oberriexingen (DE); Sotzny, Steffen, 71720 Oberstenfeld (DE)
(74) Vertreter: v. Bezold & Partner Patentanwälte - PartG mbB

(56) Entgegenhaltungen:
- WO-A2-03/062129
- DE-A1- 3 225 554
- DE-A1- 19 936 790
- DE-A1-102007 018 877
- US-A- 4 668 948
- US-A- 4 894 252
- US-A1- 2008 309 698

## Beschreibung

Die Erfindung betrifft eine Beschichtungseinrichtung zur Beschichtung von Bauteilen mit einem Beschichtungsmittel, insbesondere zur Lackierung von Kraftfahrzeugkarosseriebauteilen. Weiterhin betrifft die Erfindung ein zugehöriges Betriebsverfahren für eine solche Beschichtungseinrichtung.

Zur Serienlackierung von Kraftfahrzeugkarosseriebauteilen werden als Applikationsgerät üblicherweise Rotationszerstäuber eingesetzt, die jedoch den Nachteil eines beschränkten Auftragswirkungsgrades haben, d.h. nur ein Teil des applizierten Lacks lagert sich auf den zu beschichtenden Bauteilen ab, während der Rest des applizierten Lacks als sogenannter Overspray entsorgt werden muss.

Eine neuere Entwicklungslinie sieht dagegen als Applikationsgerät sogenannte Druckköpfe vor, wie sie beispielsweise aus DE 10 2013 002 412 A1, US 9 108 424 B2 und DE 10 2010 019 612 A1 bekannt sind. Derartige Druckköpfe geben im Gegensatz zu den bekannten Rotationszerstäubern keinen Sprühnebel des zu applizierenden Lacks ab, sondern einen räumlich eng begrenzten Lackstrahl, der sich nahezu vollständig auf dem zu lackierenden Bauteil niederschlägt, so dass nahezu kein Overspray entsteht.

Derartige Druckköpfe haben jedoch in der Regel Düsen mit einem sehr kleinen Düsendurchmesser von weniger als 500um oder sogar weniger als 100µm. Derartig kleine Düsen können jedoch im Betrieb leicht zusetzen oder gar vollständig verstopfen. Beispielsweise können sich zunächst einzelne Lackpartikel in der Düse ablagern, die zunächst nur den ansonsten laminaren Beschichtungsmittelstrom negativ beeinflussen, indem beispielsweise Turbulenzen verursacht werden. Bei einer weiteren Ablagerung von Lackpartikeln kann es dann zu einem vollständigen Zusetzen der Düse kommen.

Zum allgemeinen technischen Hintergrund der Erfindung ist auch hinzuweisen auf DE-AS 1 284 250, DE 10 2004 021 223 A1, GB 2 507 069 A, DE 103 31 206 A1, WO 2016/145000 A1, EP 0 297 309 A2, DE 689 24 202 T2, DE 103 07 719 A1 und DE 30 45 401 A1. Teilweise betreffen diese Druckschriften jedoch keine Düsenapplikatoren, sondern Sprühapplikatoren, die einen Sprühstrahl abgeben. Teilweise leiden die aus diesen Druckschriften bekannten Beschichtungseinrichtung aber auch unten den vorstehend beschriebenen Problemen.

Ferner umfasst der Stand der Technik auch US 4 894 252 A, US 4 668 948 A, WO 03/062129 A2, US 2008/309698 A1, DE 10 2007 018877 A1 und DE 32 25 554 A1.

Schließlich offenbart DE 199 36 790 A1 eine Beschichtungseinrichtung gemäß dem Oberbegriff von Anspruch 1. Diese bekannte Beschichtungseinrichtung ermöglicht jedoch keinen A/B-Betrieb.

Der Erfindung liegt deshalb die Aufgabe zugrunde, eine entsprechend verbesserte Beschichtungseinrichtug zu schaffen.

Diese Aufgabe wird durch eine erfindungsgemäße Beschichtungseinrichtung gemäß dem Hauptanspruch gelöst.

Die erfindungsgemäße Beschichtungseinrichtung dient zur Beschichtung von Bauteilen mit einem Beschichtungsmittel, insbesondere zur Lackierung von Kraftfahrzeugkarosseriebauteilen.

Bei den zu beschichtenden Bauteilen muss es sich also nicht notwendigerweise um Kraftfahrzeugkarosseriebauteile handeln. Vielmehr kann die erfindungsgemäße Beschichtungseinrichtung auch zur Beschichtung von anderen Typen von Bauteilen dienen. Weiterhin ist zu erwähnen, dass es sich bei dem Beschichtungsmittel vorzugsweise um einen Lack handelt, wie beispielsweise einen Basislack, einen Klarlack, einen Wasserlack oder einen lösemittelbasierten Lack. Im Rahmen der Erfindung kann die Beschichtungseinrichtung jedoch auch zur Applikation anderer Beschichtungsmittel ausgelegt sein, wie beispielsweise zur Applikation von Klebstoffen, Dämmstoffen, Dichtstoffen, Primer, etc.

Die erfindungsgemäße Beschichtungseinrichtung weist zunächst in Übereinstimmung mit dem Stand der Technik einen Düsenapplikator auf, wie beispielsweise einen Druckkopf, wie er eingangs erwähnt wurde und in DE 10 2013 002 412 A1, US 9 108 424 B2 und DE 10 2010 019 612 A1 beschrieben ist, so dass auf eine detaillierte Beschreibung des Aufbaus und der Funktionsweise derartiger Druckköpfe verzichtet werden kann.

Die erfindungsgemäße Beschichtungseinrichtung zeichnet sich durch eine zusätzliche Einrichtung zum Verhindern eines Zusetzens der Düse aus.

Das Zusetzen der Düse wird im Rahmen der Erfindung durch einen Filter verhindert werden, der stromaufwärts vor der Düse angeordnet ist und das Beschichtungsmittel filtert, damit beispielsweise feste Beschichtungsmittelpartikel ausgefiltert werden, da diese zu einem Zusetzen der Düse führen könnten.

Hierbei ist zu erwähnen, dass der Filter vorzugsweise eine bestimmte Filtermaschenweite aufweist, die vorzugsweise an die Düsengröße der Düsenöffnung der Düse angepasst ist. Beispielsweise kann das Verhältnis der Filtermaschenweite zu der Düsengröße im Bereich von 0,01-5 liegen, wobei beliebige Zwischenintervalle möglich sind. Bevorzugte Werte für das Verhältnis der Filtermaschenweite zu der Düsengröße sind beispielsweise 0,075, 0,1, 0,15, 0,66, 1,0 und 2,0.

Gemäß der Erfindung ist dieser Filter mit einem Spülmittel spülbar, um ausgefilterte Beschichtungsmittelreste wieder aus dem Filter ausspülen zu können. Hierzu wird der Filter mit einem Spülmittel durchströmt. Das Spülmittel kann hierbei wahlweise entgegen der normalen Strömungsrichtung oder in der normalen Strömungsrichtung durch den Filter durchgeleitet werden. Darüber hinaus besteht auch die Möglichkeit, dass das Spülmittel bei einem Spülvorgang abwechselnd entgegen der normalen Strömungsrichtung und in der normalen Strömungsrichtung durch den Filter geleitet wird, um eine möglichst gute Spülwirkung zu erreichen. Die Beschichtungseinrichtung weist deshalb vorzugsweise einen Spülmittelanschluss auf, um das Spülmittel zuzuführen. Darüber hinaus weist die Beschichtungseinrichtung vorzugsweise einen Rückführanschluss auf, um ein Gemisch aus Beschichtungsmittelresten und Spülmittel in eine Rückführung zurückzuführen. Ferner kann die Beschichtungseinrichtung eine Spülventilanordnung aufweisen, die einerseits mit dem Spülmittelanschluss und dem Rückführanschluss und andererseits mit zwei entsprechenden Anschlüssen des Filters verbunden ist. Die Spülventilanordnung ermöglicht hierbei vorzugsweise eine bidirektionale Durchspülung des Filters mit dem Spülmittel, d.h. wahlweise entgegen der normalen Strömungsrichtung oder in der normalen Strömungsrichtung.

Weiterhin ist im Rahmen der Erfindung vorgesehen, dass der Filter ein Doppelfilter ist und zwei Einzelfilter aufweist, die parallel zueinander angeordnet sind. Das Beschichtungsmittel kann dann mittels einer Auswahlventilanordnung wahlweise in den einen Einzelfilter oder in den anderen Einzelfilter geleitet werden. Darüber hinaus leitet die Auswahlventilanordnung das Spülmittel wahlweise in den einen Einzelfilter oder in den anderen Einzelfilter. Dies bietet die Möglichkeit, dass der eine Einzelfilter von Beschichtungsmittel durchströmt wird, während der andere Einzelfilter gespült wird. Ein derartiger Betrieb kann auch als A/B-Betrieb bezeichnet werden, wie es auf dem Gebiet der Lackiertechnik von sogenannten A/B-Ventilen bekannt ist. Auf diese Weise führen die notwendigen Spülvorgänge nicht zu einer Unterbrechung des normalen Beschichtungsbetriebs, da während der Spülung des einen Einzelfilters immer noch der andere Einzelfilter zur Filterung des Beschichtungsmittels zur Verfügung steht.

Weiterhin ist zu erwähnen, dass die erfindungsgemäße Beschichtungseinrichtung vorzugsweise eine Dosierpumpe aufweist, die das Beschichtungsmittel zu dem Düsenapplikator fördert. Der Filter kann hierbei wahlweise zwischen der Dosierpumpe und dem Düsenapplikator oder stromaufwärts vor der Dosierpumpe angeordnet sein.

Darüber hinaus umfasst die erfindungsgemäße Beschichtungseinrichtung in dem bevorzugten Ausführungsbeispiel einen Farbwechsler, der aus mehreren Beschichtungsmittelzuleitungen ein gewünschtes Beschichtungsmittel auswählt und an den Düsenapplikator weiterleitet. Hierbei besteht die Möglichkeit, dass in den einzelnen Beschichtungsmittelzuleitungen jeweils stromaufwärts vor dem Farbwechsler jeweils ein Filter angeordnet ist, um das zugeführte Beschichtungsmittel zu filtern. Die einzelnen Filter an den Eingängen des Farbwechslers können dann an das jeweilige Beschichtungsmittel individuell angepasst werden.

Ferner ist zu erwähnen, dass der Filter vorzugsweise Innenkonturen aufweist, die hinterschneidungsfrei sind. Darüber hinaus weisen die Innenflächen des Filters in den durchströmten Bereichen vorzugsweise eine sehr geringe Rauzahl Rz<10, Rz<8, Rz<7, Rz<6,3, Rz<5 oder sogar Rz<4 auf.

Ein zweiter Erfindungsaspekt hat eine Erkennung des Zusetzens einer Düse zum Ziel. Dieser Erfindungsaspekt sieht deshalb vorzugsweise eine Sensoranordnung vor, um eine fehlerfreie Strahlabgabe von einer fehlerhaften Strahlabgabe unterscheiden zu können.

In einem Ausführungsbeispiel der Erfindung weist die Sensoranordnung einen Bildsensor auf, wie beispielsweise eine Kamera. Der Bildsensor erfasst ein Bild mindestens eines Beschichtungsmittelstrahls oder mehrerer Beschichtungsmittelstrahlen, die von dem Düsenapplikator abgegeben werden. Hierbei ist die Sichtachse des Bildsensors (z.B. Kamera) vorzugsweise orthogonal zu den Beschichtungsmittelstrahlen und parallel zu der Ebene der Beschichtungsmittelstrahlen ausgerichtet, d.h. der Bildsensor betrachtet die Beschichtungsmittelstrahlen von vorne. Es ist aber auch möglich, dass die Sichtachse quer zu der Ebene der Beschichtungsmittelstrahlen ausgerichtet ist, d.h. der Bildsensor betrachtet die Beschichtungsmittelstrahlen von der Seite. In einer besonderen Ausführung können beide Ansichten nacheinander oder mittels zweier Sensoren erfasst werden. Darüber hinaus weist die Sensoranordnung in diesem Ausführungsbeispiel vorzugsweise eine Bildauswertungseinheit auf, die das von dem Bildsensor erfasste Bild der Beschichtungsmittelstrahlen auswertet und darin Fehlerfälle erkennt, wie beispielsweise einen fehlenden Beschichtungsmittelstrahl aufgrund des Zusetzens einer Düse.

Die Bilderfassung kann hierbei durch eine Beleuchtungseinrichtung verbessert werden, die in der Sichtachse des Bildsensors auf der gegenüberliegenden Seite der Beschichtungsmittelstrahlen angeordnet ist.

Die Bildauswertungseinheit kann vorzugsweise folgende Fehlerfälle erkennen und unterscheiden:
- einen schiefen Beschichtungsmittelstrahl, der aufgrund eines teilweisen Zusetzens einer Düse schräg zur Düsenachse austritt,
- einen instabilen Beschichtungsmittelstrahl, der vorzeitig in Beschichtungsmitteltröpfchen zerfällt,
- einen Beschichtungsmittelstrahl mit einer zu geringen Beschichtungsmittelmenge,
- einen gestörten Beschichtungsmittelstrahl, und/oder einen fehlenden Beschichtungsmittelstrahl aufgrund eines vollständigen Zusetzens der Düse.

In einem anderen Ausführungsbeispiel der Erfindung weist die Sensoranordnung dagegen einen kapazitiven Sensor auf, der mehrere Beschichtungsmittelstrahlen gemeinsam vermisst.

Alternativ besteht jedoch auch die Möglichkeit, dass der kapazitive Sensor lediglich einen einzigen Beschichtungsmittelstrahl kapazitiv vermisst, wobei dann vorzugsweise für jede Düse jeweils ein kapazitiver Sensor vorgesehen ist.

In einem weiteren Ausführungsbeispiel der Erfindung weist die Sensoranordnung eine Lichtschranke auf, wobei der Beschichtungsmittelstrahl aus der Düse die Lichtschranke passiert und von der Lichtschranke vermessen wird. Hierbei ist vorzugsweise jeder Düse jeweils eine Lichtschranke zugeordnet, die von dem jeweiligen Beschichtungsmittelstrahl passiert wird.

In einem weiteren Ausführungsbeispiel der Erfindung strömt das Beschichtungsmittel durch einen Beschichtungsmittelkanal und wird in dem Beschichtungsmittelkanal von einem kapazitiven Sensor oder von einem resistiven Sensor (Widerstandssensor) vermessen, um daraus auf Fehlerfälle (z.B. zu geringer Mengenstrom) zu schließen.

Allgemein ist zu erwähnen, dass der Druckkopf vorzugsweise einen eng begrenzten Beschichtungsmittelstrahl abgibt im Gegensatz zu einem Sprühnebel, wie es bei herkömmlichen Zerstäubern (z.B. Rotationszerstäuber) der Fall ist.

Der Druckkopf kann beispielsweise einen Tröpfchenstrahl abgeben im Gegensatz zu einem in Strahllängsrichtung zusammenhängenden Beschichtungsmittelstrahl.

Alternativ besteht jedoch auch die Möglichkeit, dass der Druckkopf einen in Strahllängsrichtung zusammenhängenden Beschichtungsmittelstrahl abgibt im Gegensatz zu einem Tröpfchenstrahl.

Vorzugsweise hat der Druckkopf einen sehr hohen Auftragswirkungsgrad von mindestens 80%, 90%, 95% oder sogar 99%, so dass im Wesentlichen das gesamte applizierte Beschichtungsmittel vollständig auf dem Bauteil abgelagert wird, ohne dass störender Overspray entsteht.

Darüber hinaus ist zu erwähnen, dass der Druckkopf vorzugsweise eine hohe Flächenbeschichtungsleistung aufweist, die vorzugsweise so groß ist, dass der Druckkopf zur Lackierung von Kraftfahrzeugkarosseriebauteilen geeignet ist. Die Flächenbeschichtungsleistung des Düsenapplikators ist deshalb vorzugsweise größer als 0,5m²/min, 1m²/min oder sogar 3m²/min. Der Düsenapplikator wird vorzugsweise mittels eines Manipulators bewegt, wobei es sich vorzugsweise um einen mehrachsigen Lackierroboter mit einer seriellen Roboterkinematik und mindestens sechs beweglichen Roboterachsen handelt.

Die Steuerung der Beschichtungsmittelabgabe in dem Düsenapplikator erfolgt vorzugsweise durch Steuerventile mit einem ansteuerbaren Aktor, wie beispielsweise einem Magnetaktor oder einem Piezoaktor.

In einer vorteilhaften Weiterbildung eines Betriebsverfahrens wird der Düsenapplikator mit geöffneten Düsen über eine Testfläche (z.B. Vlies, Glasplatte) bewegt, wobei der Düsenapplikator Beschichtungsmittelstrahlen auf die Testfläche appliziert und dadurch ein Spritzbild auf der Testfläche erzeugt. Anhand des Spritzbildes kann dann ermittelt werden, ob die Düsen teilweise oder vollständig zugesetzt sind. Das Betriebsverfahren sieht deshalb in dieser Variante vor, dass das Spritzbild auf der Testfläche ausgewertet wird, beispielsweise mit einer Kamera und einer Bildauswertungseinheit.

Nach der Erkennung einer Abweichung können beispielsweise folgende Aktionen ausgelöst werden:
- Fehlermeldung,
- Rückspülen von Applikator bzw. Düsenplatte Rückspülen (d.h. von außen nach innen),
- Düsenreinigen (von außen und von innen nach außen),
- Applikator-Wechsel (komplett ersetzen).

Hinsichtlich der Häufigkeit des vorstehend erwähnten Tests bestehen beispielsweise folgenden Möglichkeiten:
- Durchführung des Tests vor jeder Karosse,
- Durchführung des Tests in vorbestimmten Zeitintervallen,
- Durchführung des Tests in vorbestimmten Zeitintervallen, in denen nicht appliziert wird,
- Durchführung des Tests nach jedem Farbwechsel,
- Durchführung des Tests jeweils zu Produktionsbeginn,
- Durchführung des Tests jeweils zum Schichtbeginn,
- Durchführung des Tests jeweils am Schichtende,
- Durchführung des Tests jeweils zum Produktionsende,
- Durchführung des Tests jeweils nach Störungen,

Andere vorteilhafte Weiterbildungen der Erfindung sind in den Unteransprüchen gekennzeichnet oder werden nachstehend zusammen mit der Beschreibung der bevorzugten Ausführungsbeispiele der Erfindung anhand der Figuren näher erläutert. Es zeigen:
- Figur 1: eine schematische Darstellung einer nicht erfindungsgemäßen Beschichtungseinrichtung mit einem Düsenapplikator und einem Filter zum Verhindern des Zusetzens der Düsen des Düsenapplikators,
- Figur 2: eine erfingungsgemäße Abwandlung von Figur 1 mit zwei wahlweise durchströmbaren Filtern,
- Figur 3: eine nicht erfindungsgemäße Abwandlung von Figur 3 mit einem Farbwechsler und zahlreichen Filtern in den Zuleitungen des Farbwechslers,
- Figur 4A: eine schematische Darstellung einer erfindungsgemäßen Beschichtungseinrichtung mit einer Kamera basierten Einrichtung zum Erkennen des Zusetzens der Düsen des Düsenapplikators,
- Figur 4B: eine Abwandlung von Figur 4A,
- Figur 5: eine Abwandlung von Figur 4A bzw. 4B mit mehreren Lichtschranken zur Vermessung der Beschichtungsmittelstrahlen,
- Figur 6: eine Abwandlung von Figur 5 mit einem kapazitiven Sensor, der sämtliche Beschichtungsmittelstrahlen gemeinsam vermisst,
- Figur 7: eine Abwandlung von Figur 6 mit einem kapazitiven Sensor, der den Beschichtungsmittelstrom in einem Beschichtungsmittel führenden Kanal vermisst.

Figur 1 zeigt eine stark vereinfachte Darstellung einer nicht erfindungsgemäßen Beschichtungseinrichtung mit einem Düsenapplikator 1 als Applikationsgerät, wobei es sich beispielsweise um einen Druckkopf handeln kann, der räumlich eng begrenzte Beschichtungsmittelstrahlen anstelle eines Sprühnebels abgibt, wie es bei herkömmlichen Zerstäubern (z.B. Rotationszerstäubern) der Fall ist.

Der Düsenapplikator 1 wird eingangsseitig über ein Filter 2, eine Dosierpumpe 3 und einen Farbwechsler 4 mit dem zu applizierenden Lack versorgt. Hierzu ist der Farbwechsler 4 eingangsseitig an mehrere Beschichtungsmittelzuleitungen F1-F6 angeschlossen, über die verschiedenfarbige Lacke zugeführt werden können.

Darüber hinaus ist der Farbwechsler 4 eingangsseitig an eine Pulsluftleitung PL und an eine Verdünnerleitung V angeschlossen, über die Pulsluft bzw. Spülmittel (Verdünner) zum Spülen des Düsenapplikators 1, des Filters 2 und der Dosierpumpe 3 zugeführt werden können.

Ferner weist die Beschichtungseinrichtung ein Rückführventil 5 auf, über das ausgespülte Beschichtungsmittelreste und Spülmittel in eine Rückführung R geleitet werden können.

Hierbei ist zu erwähnen, dass der Düsenapplikator 1 zahlreiche Düsen mit einem sehr kleinen Düsendurchmesser aufweist, so dass die Gefahr eines Zusetzens der Düsen des Düsenapplikators 1 besteht. Der Filter 2 verringert diese Gefahr des Zusetzens der Düsen, da der Filter 2 Beschichtungsmittelbestandteile ausfiltert, die zu einem Zusetzen der Düsen führen können.

Darüber hinaus ist zu erwähnen, dass der Filter 2 gespült werden kann, um die ausgefilterten Beschichtungsmittelbestandteile wieder aus dem Filter 2 ausspülen zu können. Hierzu weist die Beschichtungseinrichtung eine Spülventilanordnung 6 auf, die eingangsseitig an die Spülmittelzuleitung V und an die Rückführung R angeschlossen ist. Darüber hinaus ist die Spülventilanordnung 6 an einen stromaufwärtigen und an einen stromabseitigen Spülanschluss des Filters 2 angeschlossen. Die Spülventilanordnung 6 kann deshalb Spülmittel wahlweise in der normalen Strömungsrichtung oder entgegen der normalen Strömungsrichtung durch den Filter 2 leiten, um darin befindliche Beschichtungsmittelreste aus dem Filter 2 auszuspülen.

Figur 2 zeigt eine erfindungsgemäße Abwandlung von Figur 1, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses Ausführungsbeispiels besteht darin, dass zwei Einzelfilter 2.1, 2.2 vorgesehen sind, die parallel zueinander geschaltet sind. Stromaufwärts und stromabwärts hinter den beiden Einzelfiltern 2.1, 2.2 ist jeweils eine Auswahlventilanordnung 7 bzw. 8 angeordnet, die mit den beiden Einzelfiltern 2.1, 2.2 verbunden ist.

Die stromaufwärtige Auswahlventilanordnung 7 kann Beschichtungsmittel und Spülmittel wahlweise dem Einzelfilter 2.1 oder dem Einzelfilter 2.2 zuführen.

Die stromabwärtige Auswahlventilanordnung 8 kann dagegen aus dem einen Einzelfilter 2.1 oder 2.2 Beschichtungsmittel aufnehmen und dem Düsenapplikator 1 zuführen und aus dem jeweils anderen Einzelfilter 2.2 bzw. 2.1 Spülmittel und Beschichtungsmittelreste aufnehmen und in die Rückführung R leiten. Auf diese Weise ist ein sogenannter A/B-Betrieb möglich, in dem immer einer der beiden Einzelfilter 2.1 bzw. 2.2 von Beschichtungsmittel durchströmt wird, während der jeweils andere Einzelfilter 2.2 bzw. 2.1 mit Spülmittel gespült wird. Figur 3 zeigt eine weitere nicht erfindungsgemäße Abwandlung, so dass zur Vermeidung von Wiederholungen auf die vorstehende Beschreibung verwiesen wird, wobei für entsprechende Einzelheiten dieselben Bezugszeichen verwendet werden.

Eine Besonderheit dieser nicht erfindungsgemäßen Abwandlung besteht darin, dass in jeder der Beschichtungsmittelzuleitungen F1-F6 jeweils ein Filter 2.1-2.6 angeordnet ist. Dies bietet die Möglichkeit, dass die Filtercharakteristiken und Filtereigenschaften der einzelnen Filter 2.1-2.4 an die Eigenschaften des jeweiligen Beschichtungsmittels individuell angepasst werden können.

Im Folgenden wird nun das Ausführungsbeispiel gemäß Figur 4A beschrieben, das auf einen zweiten Erfindungsaspekt abstellt, in dem das Zusetzen der Düsen des Düsenapplikators 1 erkannt wird, damit dann ggf. Gegenmaßnahmen ergriffen werden können. Hierzu weist die Beschichtungseinrichtung zunächst eine Kamera 9 auf, die seitlich neben dem Düsenapplikator 1 angeordnet und mit ihrer Sichtachse im Wesentlichen rechtwinklig zu der Ebene der Beschichtungsmittelstrahlen ausgerichtet ist. Die Kamera 9 betrachtet die Beschichtungsmittelstrahlen des Düsenapplikators 1 also von der Seite.

Zur Verbesserung der Bilderfassung ist auf der gegenüberliegenden Seite der Beschichtungsmittelstrahlen eine Beleuchtungseinrichtung 10 angeordnet.

Die Kamera 9 ist ausgangsseitig mit einer Bildauswertungseinheit 11 verbunden, die das von der Kamera 9 erfasste Bild der Beschichtungsmittelstrahlen auswertet, um Fehler zu erkennen.

So zeigt die Zeichnung im unteren Bereich eine exemplarische, vereinfachte Darstellung eines erfassten Bildes 12 mit mehreren Beschichtungsmittelstrahlen 13-19.

Die Beschichtungsmittelstrahlen 13-15 sind hierbei fehlerfrei.

Der Beschichtungsmittelstrahl 16 tritt dagegen schief aus dem Düsenapplikator 1 aus, was durch ein teilweises Zusetzen der betreffenden Düse verursacht werden kann.

Der Beschichtungsmittelstrahl 17 ist dagegen instabil.

Der Beschichtungsmittelstrahl 18 weist dagegen eine zu geringe Menge des Beschichtungsmittels auf, was durch ein teilweises Zusetzen der Beschichtungsmittelzuführung verursacht werden kann.

Schließlich ist der Beschichtungsmittelstrahl 19 gestört.

Die Bildauswertungseinheit 11 ermöglicht nun eine Erkennung und Unterscheidung der verschiedenen Typen von fehlerfreien bzw. fehlerhaften Beschichtungsmittelstrahlen 13-19.

Figur 4B zeigt eine Abwandlung von Figur 4A, so dass zur Vermeidung von Wiederholungen auf die vorstehende Beschreibung verweisen wird, wobei für entsprechende Einzelheiten dieselben Bezugszeichen verwendet werden.

Eine Besonderheit dieses Ausführungsbeispiels besteht darin, dass die Sichtachse der Kamera 9 hierbei rechtwinklig zu den einzelnen Beschichtungsmittelstrahlen, aber parallel zur Ebene der Beschichtungsmittelstrahlen ausgerichtet ist.

Figur 5 zeigt eine Abwandlung des Ausführungsbeispiels gemäß Figur 4A bzw. Figur 4B, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses Ausführungsbeispiels besteht darin, dass anstelle des kamerabasierten Bilderfassungssystems mehrere Lichtschranken 20-23 vorgesehen sind, die jeweils einen Beschichtungsmittelstrahl 24-27 vermessen und mit jeweils einer Auswertungseinheit 28-31 verbunden sind, um einen fehlenden Beschichtungsmittelstrahl erkennen zu können.

Figur 6 zeigt eine weitere Abwandlung, so dass zur Vermeidung von Wiederholungen wieder auf die vorstehende Beschreibung verwiesen wird, wobei für entsprechende Einzelheiten dieselben Bezugszeichen verwendet werden.

Eine Besonderheit dieses Ausführungsbeispiels besteht darin, dass anstelle der Lichtschranken 20-23 ein kapazitiver Sensor mit zwei Kondensatorplatten 32, 33 eingesetzt wird, um die Beschichtungsmittelstrahlen 24-27 zu vermessen. Die Beschichtungsmittelstrahlen 24-27 verlaufen hierbei also zwischen den beiden Kondensatorplatten 32, 33, so dass der kapazitive Sensor alle Beschichtungsmittelstrahlen 24-27 gemeinsam vermisst.

Ausgangsseitig ist der kapazitive Sensor 32, 33 mit einer Auswertungseinheit 34 verbunden, die Fehlerfälle erkennen kann.

Das Ausführungsbeispiel gemäß Figur 7 stimmt teilweise mit dem Ausführungsbeispiel gemäß Figur 6 überein, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses Ausführungsbeispiels besteht darin, dass die beiden Kondensatorplatten 32, 33 des kapazitiven Sensors an den Wänden eines Düsenkanals 35 angeordnet sind, der durch eine Düsenplatte 36 verläuft. Der kapazitive Sensor mit den beiden Kondensatorplatten 32, 33 vermisst also die Beschichtungsmittelströmung durch den Düsenkanal 35 und kann dadurch Fehlerfälle erkennen. Das Beschichtungsmittel wird hierbei durch eine Lackzuführung 37 in dem Druckkopf zugeführt.

### Bezugszeichenliste:

- F1-F6: Beschichtungsmittelzuleitungen
- PL: Pulsluftzuleitung
- V: Spülmittelzuleitung
- R: Rückführung
- 1: Düsenapplikator
- 2: Filter
- 2.1-2.6: Einzelfilter
- 3: Dosierpumpe
- 4: Farbwechsler
- 5: Rückführventil
- 6: Spülventilanordnung
- 7: Auswahlventilanordnung
- 8: Auswahlventilanordnung
- 9: Kamera
- 10: Beleuchtungseinrichtung
- 11: Bildauswertungseinheit
- 12: Bild der Beschichtungsmittelstrahlen
- 13-15: Fehlerfreie Beschichtungsmittelstrahlen
- 16: Schiefer Beschichtungsmittelstrahl
- 17: instabiler Beschichtungsmittelstrahl
- 18: Beschichtungsmittelstrahl mit zu geringer Menge
- 19: gestörter Beschichtungsmittelstrahl
- 20-23: Lichtschranken
- 24-27: Beschichtungsmittelstrahlen
- 28-31: Auswertungseinheiten
- 32, 33: Kondensatorplatten des kapazitiven Sensors
- 34: Auswertungseinheit
- 35: Düsenkanal
- 36: Düsenplatte
- 37: Lackzuführung

## Patentansprüche

1. Beschichtungseinrichtung zur Beschichtung von Bauteilen mit einem Beschichtungsmittel, insbesondere zur Lackierung von Kraftfahrzeugkarosseriebauteilen, mit:
a. einem Düsenapplikator (1), insbesondere einem Druckkopf, mit mindestens einer Düse zur Abgabe eines Beschichtungsmittelstrahls (13-19; 24-27) des Beschichtungsmittels auf das zu beschichtende Bauteil,
b. einem Filter (2.1, 2.2) stromaufwärts vor der Düse zur Filterung des Beschichtungsmittels, wobei der Filter (2.1, 2.2) ein Doppelfilter ist mit zwei Einzelfiltem (2.1, 2.2), die parallel zueinander angeordnet sind, und
c. einer Auswahlventilanordnung (7),
wobei die Beschichtungseinrichtung derart konfiguriert ist, dass
d. das Beschichtungsmittel durch die Auswahlventilanordnung (7) wahlweise in den einen Einzelfilter (2.1) oder in den anderen Einzelfilter (2.2)geleitet werden kann,
e. dass ein Spülmittel durch die Auswahlventilanordnung (7) wahlweise in den einen Einzelfilter (2.1) oder in den anderen Einzelfilter (2.2) geleitet werden kann, und
f. dass, im Betrieb, der eine Einzelfilter (2.1) von dem Spülmittel durchströmt wird, während der andere Einzelfilter (2.2) von dem Beschichtungsmittel durchströmt wird.

2. Beschichtungseinrichtung nach Anspruch 1,
**gekennzeichnet durch**
eine Einrichtung zum Erkennen eines Zusetzens der Düse mit einer Sensoranordnung (9; 20-23; 33, 33) zur Unterscheidung einer fehlerfreien Strahlabgabe von einer fehlerhaften Strahlabgabe durch den Düsenapplikator (1).

3. Beschichtungseinrichtung nach Anspruch 2,
**dadurch gekennzeichnet,**
a) **dass** die Sensoranordnung (9, 10, 11) einen Bildsensor (9), insbesondere eine Kamera (9), aufweist, der ein Bild (12) der Beschichtungsmittelstrahlen (13-19) erfasst, insbesondere mit einer Sichtachse
a1) quer zur Ebene der Beschichtungsmittelstrahlen (13-19) und quer zu den einzelnen Beschichtungsmittelstrahlen (13-19), und/oder
a2) in der Ebene der Beschichtungsmittelstrahlen (13-19) und quer zu den einzelnen Beschichtungsmittelstrahlen (13-19),
b) **dass** die Sensoranordnung (9, 10, 11) eine Bildauswertungseinheit (11) aufweist, die das von dem Bildsensor (9) erfasste Bild (12) auswertet und darin Fehlerfälle erkennt.

4. Beschichtungseinrichtung nach Anspruch 3, **dadurch gekennzeichnet, dass** die Bildauswertungseinheit (11) durch die Bildauswertung folgende Fehlerfälle erkennt und vorzugsweise auch unterscheidet:
a) einen schiefen Beschichtungsmittelstrahl (16), der schräg zur Düsenachse austritt, und/oder
b) einen instabilen Beschichtungsmittelstrahl (17), der in Beschichtungsmitteltröpfchen zerfällt, und/oder
c) einen Beschichtungsmittelstrahl (18) mit einer zu geringen Beschichtungsmittelmenge, und/oder
d) einen gestörten Beschichtungsmittelstrahl (19), und/oder
e) einen fehlenden Beschichtungsmittelstrahl aufgrund eines Zusetzens der Düse.

5. Beschichtungseinrichtung nach einem der Ansprüche 2 bis 4, **dadurch gekennzeichnet,**
a) **dass** die Sensoranordnung einen kapazitiven Sensor (32, 33) aufweist, und
b) **dass** der kapazitive Sensor (32, 33) mehrere Beschichtungsmittelstrahlen (24-27) gemeinsam vermisst, oder
c) **dass** jeder Düse (35) jeweils ein kapazitiver Sensor (32, 33) zugeordnet ist, der den jeweiligen Beschichtungsmittelstrahl kapazitiv vermisst.

6. Beschichtungseinrichtung nach einem der Ansprüche 2 bis 5, **dadurch gekennzeichnet,**
a) **dass** die Sensoranordnung eine Lichtschranke (20-23) aufweist, wobei der Beschichtungsmittelstrahl (24-27) aus der Düse die Lichtschranke (20-23) passiert, und/oder
b) **dass** jeder Düse jeweils eine Lichtschranke (20-23) zugeordnet ist, die von dem jeweiligen Beschichtungsmittelstrahl (24-27) passiert wird.

7. Beschichtungseinrichtung nach einem der Ansprüche 2 bis 6, **dadurch gekennzeichnet,**
a) **dass** Beschichtungsmittel durch einen Beschichtungsmittelkanal (35) strömt, und
b) **dass** ein kapazitiver oder resistiver Sensor (32, 33) die Beschichtungsmittelströmung in dem Beschichtungsmittelkanal (35) vermisst, um daraus auf Fehlerfälle zu schließen.

8. Beschichtungseinrichtung nach einem der vorhergehenden Ansprüche,
**dadurch gekennzeichnet,**
a) **dass** die Düse eine Düsenöffnung mit einer bestimmten Düsengröße aufweist, und
b) **dass** der Filter (2.1, 2.2) eine bestimmte Filtermaschenweite aufweist, und
c) **dass** das Verhältnis der Filtermaschenweite zu der Düsengröße größer ist als 0,01, 0,05, 0,1, 0,2 oder 1, und/oder
d) **dass** das Verhältnis der Filtermaschenweite zu der Düsengröße kleiner ist als 5, 2, 1, 0,5.

9. Beschichtungseinrichtung nach einem der Ansprüche 1 bis 7,
**dadurch gekennzeichnet,**
a) **dass** die Beschichtungseinrichtung einen Spülmittelanschluss (V) aufweist, um das Spülmittel zuzuführen, und/oder
b) **dass** die Beschichtungseinrichtung einen Rückführanschluss (R) aufweist, um ein Gemisch aus Beschichtungsmittel und Spülmittel in eine Rückführung zurückzuführen.

10. Beschichtungseinrichtung nach einem der vorhergehenden Ansprüche, **dadurch gekennzeichnet,**
a) **dass** die Beschichtungseinrichtung eine Dosierpumpe (3) aufweist, die das Beschichtungsmittel zu dem Düsenapplikator (1) fördert, und
b) **dass** der Filter (2.1, 2.2) zwischen der Dosierpumpe (3) und dem Düsenapplikator (1) angeordnet ist, oder
c) **dass** der Filter (2.1, 2.2) stromaufwärts vor der Dosierpumpe angeordnet ist.

11. Beschichtungseinrichtung nach einem der vorhergehenden, **dadurch gekennzeichnet,**
a) **dass** die Beschichtungseinrichtung einen Farbwechsler (4) aufweist, der aus mehreren Beschichtungsmittelzuleitungen (F1-F6) ein gewünschtes Beschichtungsmittel auswählt und an den Düsenapplikator (1) weiterleitet,
b) **dass** in den Beschichtungsmittelzuleitungen (F1-F6) stromaufwärts vor dem Farbwechsler (4) jeweils ein Filter (2.1, 2.2) angeordnet ist.

12. Beschichtungseinrichtung nach einem der vorhergehenden Ansprüche, **dadurch gekennzeichnet,**
a) **dass** der Druckkopf einen eng begrenzten Beschichtungsmittelstrahl abgibt im Gegensatz zu einem Sprühnebel, und/oder
b) **dass** der Druckkopf einen Tröpfchenstrahl abgibt im Gegensatz zu einem in Strahllängsrichtung zusammen hängenden Beschichtungsmittelstrahl, oder
c) **dass** der Druckkopf einen in Strahllängsrichtung zusammen hängenden Beschichtungsmittelstrahl abgibt im Gegensatz zu einem Tröpfchenstrahl, und/oder
d) **dass** der Druckkopf einen Auftragswirkungsgrad von mindestens 80%, 90%, 95% oder 99% aufweist, so dass im Wesentlichen das gesamte applizierte Beschichtungsmittel vollständig auf dem Bauteil abgelagert wird, ohne dass Overspray entsteht, und/oder
e) **dass** der Druckkopf eine Flächenbeschichtungsleistung von mindestens 0,5 m²/min, 1m²/min, 2m²/min oder mindestens 3m²/min aufweist, und/oder
f) **dass** der Düsenapplikator (1) mittels eines Manipulators, insbesondere mittels eines mehrachsigen Roboters bewegt wird, und/oder
g) **dass** das Beschichtungsmittel ein Lack ist, insbesondere ein Basislack, ein Klarlack, ein Effektlack, ein Mica-Lack oder ein Metallic-Lack, und/oder
h) **dass** das Beschichtungsmittel ein Wasserlack oder ein Lösemittellack ist, und/oder
i) **dass** der Düsenapplikator (1) mindestens einen elektrisch ansteuerbaren Aktor aufweist, um Tropfen des Beschichtungsmittels aus dem Druckkopf auszustoßen, insbesondere einen Magnetaktor oder einen Piezoaktor, und/oder
j) **dass** die Düse einen Düsendurchmesser von weniger als 1mm, 500µm, 250µm, 120µm oder 50µm aufweist.

## Claims

1. Coating installation for coating components with a coating agent, in particular for painting motor vehicle body components, with
a. a nozzle applicator (1), in particular a print head, having at least one nozzle for dispensing a coating agent jet (13-19; 24-27) of the coating agent onto the component to be coated,
b. a filter (2.1, 2.2) upstream of the nozzle for filtering the coating agent, wherein the filter (2.1, 2.2) is a double filter having two individual filters (2.1, 2.2) which are arranged parallel to one another, and
c. a selection valve arrangement (7),
wherein the coating installation is configured so that
d. the coating agent is passed by the selection valve arrangement (7) selectively into the one individual filter (2.1) or into the other individual filter (2.2),
e. the flushing agent is passed by the selection valve arrangement (7) selectively either into the one individual filter (2.1) or into the other individual filter (2.2), and
f. during operation, the one individual filter (2.1) is flowed through by the flushing agent, while the other individual filter (2.2) is flowed through by the coating agent.

2. Coating installation according to claim 1, **characterized by** means for detecting nozzle clogging with a sensor arrangement (9; 20-23; 33, 33) for distinguishing a faultless jet delivery from a faulty jet delivery through the nozzle applicator (1).

3. Coating installation according to claim 2,
**characterized in that**
a) the sensor arrangement (9, 10, 11) has an image sensor (9), in particular a camera (9), which detects an image (12) of the coating agent jets (13-19), in particular with a visual axis
a1) transverse to the plane of the coating agent jets (13-19) and transverse to the individual coating agent jets (13-19), and/or
a2) in the plane of the coating agent jets (13-19) and transverse to the individual coating agent jets (13-19),
b) the sensor arrangement (9, 10, 11) has an image evaluation unit (11) which evaluates the image (12) detected by the image sensor (9) and recognizes errors therein.

4. Coating installation according to claim 3, **characterized in that** the image evaluation unit (11) detects the following error cases by the image evaluation:
a) an oblique coating agent jet (16) which emerges obliquely to the nozzle axis, and/or
b) an unstable coating agent jet (17) which disintegrates into coating agent droplets, and/or
c) a coating agent jet (18) with an insufficient amount of coating agent, and/or
d) a disturbed coating agent jet (19), and/or
e) a missing coating agent jet due to clogging of the nozzle.

5. Coating installation according to any of claims 2 to 4, **characterised in that**
a) the sensor arrangement comprises a capacitive sensor (32, 33), and
b) the capacitive sensor (32, 33) jointly measures a plurality of coating agent jets (24-27); or
c) each nozzle (35) is assigned in each case a capacitive sensor (32, 33) which capacitively measures the respective coating agent jet.

6. Coating installation according to any of claims 2 to 5, **characterized in that**
a) the sensor arrangement comprises a light barrier (20-23), the coating agent jet (24-27) from the nozzle passing through the light barrier (20-23), and/or
b) each nozzle is assigned a respective light barrier (20-23) which is passed by the respective coating agent jet (24-27) .

7. Coating installation according to any of claims 2 to 6, **characterized in that**
a) the coating agent flows through a coating agent channel (35); and
b) a capacitive or resistive sensor (32, 33) measures the coating agent flow in the coating agent channel (35) to infer from it error cases.

8. Coating installation according to any of the preceding claims, **characterized in that**
a) the nozzle has a nozzle orifice with a predetermined nozzle size, and
b) the filter (2.1, 2.2) has a specific filter mesh width, and
c) the ratio of the filter mesh width to the nozzle size is greater than 0.01, 0.05, 0.1, 0.2 or 1, and/or
d) the ratio of the filter mesh size to the nozzle size is less than 5, 2, 1, 0.5.

9. Coating installation according to any of claims 1 to 7, **characterized in that**
a) the coating installation comprises a flushing agent port (V) for supplying said flushing agent, and/or
b) the coating installation has a return port (R) for returning a mixture of coating agent and flushing agent to a return.

10. Coating installation according to any of the preceding claims, **characterised in that**
a) the coating installation comprises a metering pump (3) which conveys the coating agent to the nozzle applicator (1); and
b) the filter (2.1, 2.2) is arranged between the metering pump (3) and the nozzle applicator (1), or
c) the filter (2.1, 2.2) is arranged upstream of the metering pump.

11. Coating installation according to any of the preceding claims, **characterised in that**
a) the coating installation has a colour changer (4) which selects a desired coating agent from a plurality of coating agent supply lines (F1-F6) and forwards it to the nozzle applicator (1),
b) a respective filter (2.1, 2.2) is arranged in the coating agent feed lines (F1-F6) upstream of the colour changer (4) .

12. Coating installation according to any of the preceding claims, **characterised in that**
a) the print head emits a narrowly confined jet of coating agent as opposed to a spray; and/or
b) the print head emits a droplet jet as opposed to a jet of coating material which is continuous in the longitudinal direction of the jet; or
c) the print head emits a coating agent jet which is continuous in the longitudinal direction of the jet in contrast to a droplet jet, and/or
d) the print head has an application efficiency of at least 80%, 90%, 95% or 99% so that substantially all of the applied coating is completely deposited on the component without overspray; and/or
e) the print head has an area coating capacity of at least 0,5 m²/min, 1m²/min, 2m²/min or at least 3m²/min; and/or
f) the nozzle applicator (1) is moved by means of a manipulator, in particular by means of a multi-axis robot, and/or
g) the coating agent is a paint, in particular a base coat, a clear coat, an effect paint, a mica paint or a metallic paint, and/or
h) the coating is a water-based or solvent-based paint; and/or
i) the nozzle applicator (1) has at least one electrically controllable actuator in order to eject drops of the coating agent from the print head, in particular a magnetic actuator or a piezo actuator, and/or
j) the nozzle has a nozzle diameter of less than 1mm, 500µm, 250µm, 120µm or 50µm.

## Revendications

1. Dispositif de revêtement pour le revêtement de pièces avec un produit de revêtement, plus particulièrement pour la peinture de pièces de carrosserie de véhicule, avec :
a. un applicateur à buses (1), plus particulièrement une tête d'impression, avec au moins une buse pour l'émission d'un jet de produit de revêtement (13 - 19 ; 24 - 27) du produit de revêtement sur la pièce à revêtir,
b. un filtre (2.1, 2.2) en amont de la buse pour le filtrage du produit de revêtement, dans lequel le filtre (2.1, 2.2) est un double filtre avec deux filtres simples (2.1, 2.2) qui sont disposés parallèlement entre eux et
c. un système à soupape de sélection (7),
dans lequel le dispositif de revêtement est conçu de sorte que
d. le produit de revêtement peut être guidé par le système à soupape de sélection (7) au choix vers un filtre simple (2.1) ou vers l'autre filtre simple (2.2),
e. un produit de rinçage peut être guidé par le système à soupape de sélection (7) au choix vers un filtre simple (2.1) ou vers l'autre filtre simple (2.2),
f. lors du fonctionnement, un filtre simple (2.1) est traversé par le produit de rinçage tandis que l'autre filtre simple (2.2) est traversé par le produit de revêtement.

2. Dispositif de revêtement selon la revendication 1,
**caractérisé par**
un dispositif pour la détection de l'encrassement de la buse avec un système de capteurs (9 ; 20 - 23 ; 33, 33) permettant de différencier l'émission non défectueuse d'un jet de l'émission défectueuse d'un jet par l'applicateur à buses (1).

3. Dispositif de revêtement selon la revendication 2,
**caractérisé en ce que**
a) le système de capteurs (9, 10, 11) comprend un capteur d'image (9), plus particulièrement une caméra (9), qui prend une image (12) des jets de produit de revêtement (13 - 19), plus particulièrement avec un axe de vision
a1) transversal par rapport au plan des jets de produit de revêtement (13 - 19) et transversal par rapport aux différents jets de produit de revêtement (13 - 19) et/ou
a2) dans le plan des jets de produit de revêtement (13 - 19) et transversal par rapport aux différents jets de produit de revêtement (13 - 19),
b) le système de capteurs (9, 10, 11) comprend une unité d'analyse d'images (11) qui analyse l'image (12) prise par le capteur d'image (9) et y détecte des erreurs.

4. Dispositif de revêtement selon la revendication 3, **caractérisé en ce que** l'unité d'analyse d'image (11) détecte, par l'analyse d'image, les erreurs suivantes et de préférence également les distingue :
a) un jet de produit de revêtement (16) oblique, qui sort de manière inclinée par rapport à l'axe de la buse et/ou
b) un jet de produit de revêtement (17) instable qui se décompose en gouttelettes de produit de revêtement et/ou
c) un jet de produit de revêtement (18) avec une quantité de produit de revêtement trop faible et/ou
d) un jet de produit de revêtement (19) perturbé et/ou
e) l'absence du jet de produit de revêtement du fait de l'encrassement de la buse.

5. Dispositif de revêtement selon l'une des revendications 2 à 4, **caractérisé en ce que**
a) le système de capteurs comprend un capteur capacitif (32, 33) et
b) le capteur capacitif (32, 33) mesure conjointement plusieurs jets de produit de revêtement (24 - 27) ou
c) à chaque buse (35) correspond un capteur capacitif (32, 33) qui mesure de manière capacitive le jet de produit de revêtement respectif.

6. Dispositif de revêtement selon l'une des revendications 2 à 5, **caractérisé en ce que**
a) le système de capteurs comprend une barrière photoélectrique (20 - 23), dans lequel le jet de produit de revêtement (24 - 27) provenant de la buse traverse la barrière photoélectrique (20 - 23) et/ou
b) à chaque buse correspond une barrière photoélectrique (20 - 23) qui est traversée par le jet de produit de revêtement (24 - 27) respectif.

7. Dispositif de revêtement selon l'une des revendications 2 à 6, **caractérisé en ce que**
a) le produit de revêtement s'écoule à travers un canal de produit de revêtement (35) et
b) un capteur capacitif ou résistif (32, 33) mesure l'écoulement du produit de revêtement dans le canal de produit de revêtement (35) afin d'en déduire des erreurs.

8. Dispositif de revêtement selon l'une des revendications précédentes,
**caractérisé en ce que**
a) la buse comprend une ouverture de buse avec une taille de buse déterminée et
b) le filtre (2.1, 2.2) présente une taille de maille de filtrage déterminée et
c) le rapport entre la taille de maille du filtre et la taille de buse est supérieur à 0,01, 0,05, 0,1, 0,2 ou 1 et/ou
d) le rapport entre la taille de maille du filtre et la taille de buse est inférieur à 5, 2, 1, 0,5.

9. Dispositif de revêtement selon l'une des revendications 1 à 7,
**caractérisé en ce que**
a) le dispositif de revêtement comprend un raccord de produit de rinçage (V) afin d'introduire le produit de rinçage et/ou
b) le dispositif de revêtement comprend un raccord de retour (R) afin d'introduire un mélange de produit de revêtement et de produit de rinçage dans un retour.

10. Dispositif de revêtement selon l'une des revendications précédentes, **caractérisé en ce que**
a) le dispositif de revêtement comprend une pompe de dosage (3) qui transporte le produit de revêtement vers l'applicateur à buses (1) et
b) le filtre (2.1, 22) est disposé entre la pompe de dosage (3) et l'applicateur à buses (1) ou
c) le filtre (2.1, 2.2) est disposé en amont de la pompe de dosage.

11. Dispositif de revêtement selon l'une des revendications précédentes, **caractérisé en ce que**
a) le dispositif de revêtement comprend un changeur de couleur (4) qui sélectionne, parmi plusieurs conduites d'alimentation en produit de revêtement (F1 - F6), un produit de revêtement souhaité et le transmet à l'applicateur à buses (1),
b) dans les conduites de produit de revêtement (F1 - F6), en amont du changeur de couleur (4), est disposé un filtre (2.1, 2.2).

12. Dispositif de revêtement selon l'une des revendications précédentes, **caractérisé en ce que**
a) la tête d'impression émet un jet de produit de revêtement étroitement délimité au lieu d'un brouillard de pulvérisation et/ou
b) la tête d'impression émet un jet de gouttelettes au lieu d'un jet de produit de revêtement cohérent dans la direction longitudinale du jet ou
c) la tête d'impression émet un jet de produit de revêtement cohérent dans la direction longitudinale du jet au lieu d'un jet de gouttelettes et/ou
d) la tête d'impression présente un rendement d'application d'au moins 80 %, 90 %, 95 % ou 99 %, de façon à ce que globalement l'ensemble du produit de revêtement appliqué soit entièrement déposé sur la pièce, sans pulvérisation en excès et/ou
e) la tête d'impression présente une performance de revêtement de surface d'au moins 0,5 m²/min, 1 m²/min, 2 m²/min ou d'au moins 3 m²/min et/ou
f) l'applicateur à buses (1) est déplacé au moyen d'un manipulateur, plus particulièrement au moyen d'un robot multiaxial et/ou
g) le produit de revêtement est une peinture, plus particulièrement une peinture de base, un vernis, une peinture à effet, une peinture au mica ou une peinture métallique et/ou
h) le produit de revêtement est une peinture à l'eau ou une peinture à solvant et/ou
i) l'applicateur à buses (1) comprend au moins un actionneur contrôlable électriquement afin d'éjecter les gouttes du produit de revêtement hors de la tête d'impression, plus particulièrement un actionneur magnétique ou un actionneur piézoélectrique et/ou
j) la buse présente un diamètre de buse inférieur à 1 µm, 500 µm, 250 µm, 120 µm ou 50 µm.
